# EUROPÄISCHE PATENTSCHRIFT

(11) **EP 0 600 168 B1**
(45) Veröffentlichungstag und Bekanntmachung des Hinweises auf die Patenterteilung: **16.10.1996**
(21) Anmeldenummer: 93114457.0
(22) Anmeldetag: 09.09.1993
(51) Int. Cl.: F04B 11/00

(54) **Verdrängerpumpe**
Positive displacement pump
Pompe à déplacement positif

(30) Priorität: 03.12.1992 DE 4240590
(43) Veröffentlichungstag der Anmeldung: 08.06.1994
(73) Patentinhaber: URACA PUMPENFABRIK GMBH & CO. KG, D-72574 Bad Urach (DE)
(72) Erfinder: Dettinger, Willi W., Professor Dr.-Ing., D-72574 Urach (DE)
(74) Vertreter: Patentanwalts-Partnerschaft Rotermund + Pfusch

(56) Entgegenhaltungen:
- CH-A- 118 293
- DE-C- 63 438
- DE-C- 893 889
- DE-C- 956 019
- FR-A- 723 328
- US-A- 3 329 155

## Beschreibung

Die Erfindung betrifft eine Kolben- bzw. Plungerpumpe mit mehreren jeweils als Zylinder bzw. Zylinderbohrungen ausgebildeten und durch Saug- und Druckventil abgeschlossenen Kolben- bzw. Plungerarbeitsräumen sowie einem Pumpenkörper, der mehrere Saugventile sowie eine mehrere Saugventile eingangsseitig verbindende horizontale Saugsammelleitung und einen als Teil des Pumpenkörpers neben der Saugsammelleitung ausgebildeten Sackraum umfaßt, der in einem unteren Bereich mit der Saugsammelleitung kommuniziert und nach Art eines Windkessels als Schwingungsdämpfer wirken kann.

Auch bei Pumpen mit mehreren Kolben bzw. Plungern werden beim Betrieb zwangsläufig auf der Saugsseite im Pumpmedium Schwingungen angeregt, weil Kolben- bzw. Plungerpumpen diskontinuierlich arbeiten.

Abgesehen davon, daß diese Schwingungen zu einer erheblichen Beanspruchung der Leitungen bzw. Pumpenteile auf der Saugseite der Pumpe führen können, wird auch die Gefahr von Kavitation im Bereich der Saugventile beim Saughub des jeweiligen Kolbens bzw. Plungers deutlich erhöht. Denn unter ungünstigen Betriebsbedingungen kann der beim Saughub am jeweiligen Saugventil auftretende Unterdruck zeitlich mit einem Druckminimum der vorgenannten Schwingungen im Pumpmedium zusammenfallen. Die dabei auftretende Kavitation verursacht einen vorzeitigen Verschleiß der Saugventile außerdem kann der Wirkungsgrad der Pumpe erheblich vermindert werden, weil sich der jeweilige Verdrängerarbeitsraum bei Kavitation nur unvollständig während des Saughubes mit Pumpmedium füllt.

Zur Vermeidung der oben aufgezeigten Schwierigkeiten ist es bekannt, an Verdrängerpumpen saugseitige Schwingungsdämpfer nach Art von Windkesseln anzuordnen.

Bei einer aus der CH-A 118 293 bekannten Kolbenpumpe der eingangs angegebenen Art sind die Zylinder der Kolben vertikal und die Kurbelwelle des die Kolben treibenden Kurbeltriebwerkes oberhalb der Zylinder angeordnet. Die unteren Enden der Zylinder münden jeweils in eine zwischen Saug- und Druckventil angeordnete, beim Pumpbetrieb im wesentlichen horizontal durchströmte Kammer. Der als saugseitiger Schwingungsdämpfer dienende Windkessel ist unterhalb dieser, den Zylindern zugeordneten Kammern als größerer Hohlraum im Pumpengehäuse neben einer ebenfalls im Pumpengehäuse ausgebildeten Saugsammelleitung angeordnet.

Aus der DE-C 893 889 ist eine von der Pumpe separate Anordnung eines Windkessels an einer Zuführleitung bekannt, durch die Pumpmedium einer im Pumpengehäuse angeordneten Saugsammelleitung zugeführt wird. Der Windkessel bildet also eine von der Pumpe separate und entfernte Anordnung.

Aufgabe der Erfindung ist es nun, bei geringem konstruktiven Aufwand eine besonders funktionswirksame, mit dem Pumpenkörper vereinigte Anordnung des saugseitigen Schwingungsdämpfers zu schaffen.

Diese Aufgabe wird erfindungsgemäß dadurch gelöst, daß die Zylinder bzw. Zylinderbohrungen der Kolben bzw. Plunger liegend angeordnet sind und jeweils mit Vertikalbohrungen kommunizieren, in bzw. an denen die Saug- und Druckventile angeordnet sind, daß die unteren Enden der Vertikalbohrungen mit der Saugsammelleitung verbunden sind, und daß der neben der Saugsammelleitung angeordnete Sackraum teilweise oberhalb der Saugsammelleitung liegt.

Bei der Erfindung wird einerseits eine in der Regel vorteilhafte liegende Anordnung der Zylinder bzw. Zylinderbohrungen verwirklicht und andererseits gewährleistet, daß der windkesselartige saugseitige Schwingungsdämpfer größere Raumbereiche oberhalb des Niveaus der Saugsammelleitung aufweist, wie es besonders wünschenswert ist, wenn der Windkessel gemäß der Erfindung in unmittelbarer Nachbarschaft der Saugsammelleitung und unter vergleichsweise geringer Vergrößerung des Pumpenkörpers angeordnet bzw. ausgebildet ist. Mit der Erfindung kann mit hoher Sicherheit gewährleistet werden, daß im Schwingungsdämpfer ständig ein nachgiebiges Luftpolster vorhanden ist.

Zweckmäßigerweise wird der Pegel des Pumpmediums im Windkessel bzw. Sackraum geregelt, um ständig die optimale schwingungsdämpfende Wirkung sicherstellen zu können.

Grundsätzlich können hierzu beliebige Anordnungen vorgesehen sein.

Beispielsweise ist es möglich, den Pegel des Pumpmediums mittels eines Schwimmers zu erfassen und dann je nach Bedarf Luft in den Sackraum einzuführen bzw. aus dem Sackraum abzuführen oder die Luftmenge im Sackraum unverändert zu lassen.

Bei einer besonders vorteilhaften Ausführungsform der Erfindung ist vorgesehen, am Sackraum eine Luftzuführleitung anzuordnen, über die sich dann Luft zuführen läßt, welche gegenüber dem Saugdruck der Pumpe einen gewissen Überdruck hat. Darüber hinaus ist im Sackraum eine Absaugleitung angeordnet, deren Eingangsöffnung ungefähr in Höhe des Sollpegels des Pumpmediums im Sackraum liegt. Der Ausgang dieser Absaugleitung wird auf der Saugseite der Pumpe an einem Bereich mit besonders geringem Druck, beispielsweise an einer nach Art einer Venturidüse ausgebildeten Verengung in der Saugleitung, angeschlossen, so daß die im strömenden Pumpmedium innerhalb der Verengung auftretende dynamische Druckabsenkung ausgenutzt werden kann. Aufgrund des Druckes der in den Sackraum zugeführten Luft läßt sich ein zu hoher Pegel des Pumpmediums im Sackraum beim Pumpbetrieb relativ schnell absenken. Andererseits kann der Pegel des Pumpmediums praktisch nicht unter den Sollpegel fallen, weil dann die arbeitende Pumpe selbst über die Absaugleitung die weiterhin zufließende Luft absaugt und zur Pumpendruckseite fördert. Theoretisch wird dadurch zwar der Wirkungsgrad der Pumpe verringert. In der Praxis spielt dies jedoch zumindest bei Pumpen, die druckseitig einen Druck von größenordnungsmäßig von 200 bar erzeugen, keine Rolle, zumal der Zustrom der über die Zuführleitung zugeführten Luft größenordnungsmäßig auf etwa ein Prozent des Förderstromes der Pumpe beschränkt werden kann. Derart geringe Luftmengen sind für den Wirkungsgrad der Pumpe vernachlässigbar, für eine Regelung des Pegels des Pumpmediums im Sackraum jedoch völlig ausreichend.

Die Erfindung ist auch für sogenannte Boosterpumpen besonders vorteilhaft, weil durch die Schwingungsdämpfung auf der Saugseite der Kolben- bzw. Plungerpumpe eine Übertragung dieser Schwingungen auf die Druckseite der saugseitig der Kolben- bzw. Plungerpumpe angeordneten Ladepumpe vermieden wird. Dementsprechend kann die Ladepumpe ohne weiteres nach Art einer Kreiselpumpe ausgebildet sein, deren zur Förderung des Pumpmediums dienendes Turbinenrad typischerweise gegenüber Schwingungen auf der Druckseite sehr empfindlich ist.

Bei einer derartigen Boosterpumpe wird die vorangehend genannte Absaugleitung mit ihrem Ausgang saugseitig der Ladepumpe angeschlossen, während die Luftzuführleitung aufgrund des relativ hohen, von der Ladepumpe erzeugten Druckes auf der Saugseite der Kolben- bzw. Plungerpumpe mit einer Druckluftquelle verbunden wird.

Im übrigen wird hinsichtlich vorteilhafter Merkmal der Erfindung auf die Ansprüche sowie die nachfolgende Erläuterung vorteilhafter Ausführungsformen verwiesen, welche in der Zeichnung dargestellt sind.

Dabei zeigt
- Fig. 1: einen Vertikalschnitt einer erfindungsgemäßen Pumpe, wobei die Achse eines Plungers in die Schnittebene fällt,
- Fig. 2: eine schematisierte Ansicht entsprechend dem Pfeil II in Fig. 1, wobei der Windkessel sowie Teile einer Absaugleitung geschnitten dargestellt sind,
- Fig. 3: Einzelheiten der Regelung des Flüssigkeitspegels im Sackraum und
- Fig. 4: eine schematische Darstellung einer Boosterpumpe mit erfindungsgemäß angeordnetem Windkessel.

Die in Fig. 1 dargestellte Pumpe besitzt einen Zylinderblock 1 mit liegend in Reihe angeordneten Zylinderbohrungen, in denen jeweils ein Plunger 2 arbeitet. An ihren in der Fig. 1 rechten Enden münden die Zylinderbohrungen in Vertikalbohrungen 3, die an ihren unteren Enden mit einer Saugsammelleitung 4 verbunden sind und im Bereich ihrer oberen Abschnitte von einer in Fig. 1 nicht sichtbaren, zur Saugsammelleitung 4 parallelen Drucksammelleitung durchsetzt werden. In den Vertikalbohrungen 3 sind jeweils ein Saug- und ein Druckventil 5 und 6 in grundsätzlich bekannter Weise untergebracht, so daß beim Saughub des jeweiligen Plungers 2 aus der Saugsammelleitung 4 Pumpmedium in die dem jeweiligen Plunger 2 zugeordnete Zylinderbohrung 1 strömt und beim nachfolgenden Druckhub in die Drucksammelleitung verdrängt wird.

An einem mittleren Axialabschnitt ist die Saugsammelleitung 4 über eine im Zylinderblock 1 angeordnete Öffnung 7 mit einem am bzw. im Zylinderblock 1 angeordneten Sackraum 8 verbunden, dessen Innenraum zumindest teilweise vertikal oberhalb des Niveaus der Saugsammelleitung 4 liegt. Die genannte Öffnung 7 ist gemäß Fig. 2 vorzugsweise als in Richtung der Achse der Saugsammelleitung 4 erstrecktes Langloch ausgebildet, welches gemäß Fig. 1 bevorzugt im Bereich der unteren Querschnittshälfte der Saugsammelleitung 4 angeordnet ist.

Beim Pumpbetrieb ist dieser Sackraum in einem unteren Bereich mit Pumpmedium und im oberen Bereich mit Luft gefüllt, so daß ein Schwingungen im Pumpmedium auf der Saugseite der Pumpe dämpfender Windkessel gebildet wird.

Die Höhe des Flüssigkeitspegels wird zweckmäßigerweise geregelt.

Die hierzu vorteilhaften Maßnahmen werden nachfolgend anhand der Fig. 2 und 3 erläutert.

Im oberen Teil des Sackraumes 8 ist eine außenseitig durch eine Filterkappe 9 abgedeckte Zuluftleitung 10 angeordnet, die an ihrem unteren, in den Sackraum 8 hineinragenden Ende mit einem Schwimmerventil 11 sowie einer Drossel 13 versehen ist, welche jedoch auch in größeren Abstand vom Schwimmerventil 11, d. h. weiter oben an der Zuluftleitung 10, angeordnet sein kann. Das Schwimmerventil 11 wird von dem Pumpmedium automatisch geschlossen, sobald dessen Pegel im Sackraum 8 einen Sollpegel unterhalb des unteren Endes der Zuluftleitung 10 überschreitet.

Im unteren Teil des Sackraumes 8 ist eine Absaugleitung 12 angeordnet, deren Eingangsöffnung etwas tiefer als das untere Ende der Zuluftleitung 10 bzw. des Schwimmerventiles 11 angebracht ist.

Die Absaugleitung 12 mündet in eine nach Art einer Venturidüse ausgebildete Verengung 14 innerhalb einer an die Saugsammelleitung 4 angeschlossenen Saugleitung 15, über die das Pumpmedium zur Saugsammelleitung 4 geführt wird.

Vorzugsweise ist dabei vorgesehen, daß die Absaugleitung 12 von oben in die Verengung 14 einmündet.

Vor und hinter der Verengung 14 besitzen die Saugleitung 15 bzw. die Saugsammelleitung 4 einen vergleichsweise großen Querschnitt, so daß beim Pumpbetrieb, wenn das Pumpmedium durch die Verengung 14 strömt, im Bereich der Verengung 14 ein deutlicher dynamischer Druckabfall gegenüber dem Druck im Pumpmedium vor und hinter der Verengung 14 auftritt, d. h. der Druck des Pumpmediums in der Verengung 14 ist beim Pumpbetrieb ständig geringer als der Druck des Pumpmediums in der Saugsammelleitung 4.

Die Zuluftleitung 10 sowie die Absaugleitung 12 wirken in folgender Weise zur Regelung des Pegels des Pumpmediums im Sackraum 8 zusammen:

Zunächst sei angenommen, daß beim Pumpbetrieb in der Saugsammelleitung 4 ein gewisser Unterdruck gegenüber dem Druck der Atmosphäre auftritt.

Sollte nun bei Beginn des Pumpbetriebes der Pegel des Pumpmediums im Sackraum 8 oberhalb der Eingangsöffnung der Absaugleitung 12 oder oberhalb des Schwimmerventiles 11 liegen, so wird dieser Pegel zunehmend abgesenkt, wobei gegebenenfalls zusätzliche Luft über die Zuluftleitung 10 in den Sackraum 8 einströmt.

Sobald der Flüssigkeitspegel soweit abgesunken ist, daß die Einlaßöffnung der Absaugleitung 12 oberhalb des Flüssigkeitspegels liegt, wird über die Absaugleitung 12 Luft abgesogen, da der Druck an der Verengung 14 geringer ist als der Luftdruck im Sackraum 8. Die abgesogene Luft wird dann vom Saugstrom des Pumpmediums zu den Saugventilen 5 mitgeführt und zusammen mit dem Pumpmedium von der Pumpe zu deren Druckseite gefördert.

Da die Absaugleitung 12 von oben in die Verengung 14 einmündet, bleiben die vom Saugstrom des Pumpmediums mitgeschleppten Luftblasen überwiegend im oberen Querschnittsbereich der Saugleitung 15 bzw. der Saugsammelleitung 4, so daß diese Luftblasen aufgrund der relativ tief angeordneten Öffnung 7 zwischen Saugsammelleitung 4 und Sackraum 8 nur ausnahmsweise in den Sackraum 8 gelangen und überwiegend von der Pumpe zusammen mit dem Pumpmedium zur Druckseite der Pumpe gefördert werden.

Durch entsprechende Bemessung der Drossel 13 wird erreicht, daß über die Zuluftleitung 10 allenfalls soviel Luft zuströmen kann, wie über die Absaugleitung 12 abgeführt wird.

Somit stellt sich beim Pumpbetrieb innerhalb kürzester Zeit innerhalb des Sackraumes 8 ein Pegel des Pumpmediums ein, welcher etwa in Höhe der Einlaßöffnung der Absaugleitung 12 liegt.

Bei manchen Einsatzfällen wird das Pumpmedium der Saugsammelleitung 4 mit einem gewissen Überdruck (Saugdruck) zugeführt, so daß beim Pumpbetrieb zwar in der Saugsammelleitung aufgrund dynamischer Effekte gegenüber diesem Saugdruck eine Druckabsenkung auftreten kann, der Druck in der Saugsammelleitung 4 jedoch oberhalb des Druckes der Atmosphäre bleibt. In solchen Fällen muß die Zuluftleitung 10 mit einer pneumatischen Druckquelle verbunden sein, mit der Luft unter einem Druck zugeführt werden kann, welcher oberhalb des Druckes des Pumpmediums in der Saugsammelleitung 4 liegt. Damit können dann die Zuluftleitung 10 sowie die Absaugleitung 12 zur Regelung des Pegels des Pumpmediums im Sackraum 8 in der vorangehend beschriebenen Weise zusammenwirken.

Der erhöhte Saugdruck kann beispielsweise dadurch erzeugt werden, daß das Pumpmedium von einem gegenüber der Pumpe erhöht angeordnetem Reservoir zur Pumpe strömt. Statt dessen kann auch vorgesehen sein, daß das Reservoir unter einem gewissen Überdruck steht.

Die Erfindung läßt sich auch bei einer sogenannten Boosterpumpe verwirklichen, bei der eingangsseitig der Saugsammelleitung 4 einer Kolbenpumpe eine Ladepumpe 16 angeordnet ist, welche beispielsweise nach Art einer Kreiselpumpe od.dgl. arbeitet. Eine entsprechende Anordnung ist schematisiert in Fig. 4 dargestellt.

Während das Pumpmedium eingangsseitig der Ladepumpe 16 nur einen sehr geringen Druck hat, stellt sich ausgangsseitig der Ladepumpe 16 auch bei Pumpbetrieb der Kolbenpumpe in der Saugsammelleitung 4 ein erhöhter hydraulischer Druck ein.

Im Falle einer solchen Boosterpumpe mündet die Absaugleitung 12 eingangsseitig der Ladepumpe 16 in die Saugleitung 15. Über die Zuluftleitung 10 wird Druckluft zugeführt, deren Druck etwas oberhalb des Ladedruckes der Ladepumpe 16 bzw. oberhalb des Druckes in der Saugleitung 4 liegt. Damit wird der Pegel des Pumpmediums im Sackraum 8 wieder in der vorangehend dargestellten Weise geregelt. Sollte dieser Pegel oberhalb der Eingangsöffnung der Absaugleitung 12 liegen, wird er beim Pumpbetrieb durch die Druckluft abgesenkt, bis er soweit abgesunken ist, daß die Druckluft in die Absaugleitung 12 eintreten und mittels der Ladepumpe 16 abgesogen werden kann. Durch die Drossel 13 bzw. eine sonstige Begrenzung des Zustromes der Druckluft über die Zuluftleitung 10 wird wiederum erreicht, daß insgesamt nur vergleichsweise geringe Luftmengen zuströmen können, die sich über die Absaugleitung 12 ohne weiteres absaugen lassen und insgesamt den Wirkungsgrad der Pumpe nicht bzw. nur vernachlässigbar wenig beeinträchtigen.

Im Falle r Boosterpumpe dient der vom Sackraum 8 gebildete Windkessel in erster Linie als Schutz der Ladepumpe 16 vor saugseitig erzeugten Schwingungen der Kolbenpumpe. Bei Ladepumpen, die beispielsweise mit einem Turbinenrad od.dgl. fördern, ist nämlich das Förderorgan überaus empfindlich gegenüber Schwingungen auf der Druckseite der Ladepumpe 16. Durch die erfindungsgemäß vorgesehene Schwingungsdämpfung wird die Ladepumpe 16 wirksam geschützt und kann dementsprechend eine lange Lebensdauer erreichen.

Pumpen der oben beschriebenen Art werden oftmals auf Fahrzeugen eingesetzt, die zur Spülung von Kanälen dienen. Bei derartigen Fahrzeugen steht typischerweise mit dem Kompressor für die druckluftbetriebenen Fahrzeugbremsen eine geeignete Druckluftquelle zur Verfügung, an die gegebenenfalls die Zuluftleitung 10 angeschlossen werden kann. Durch grundsätzlich bekannte Prioritätssteuerventile wird dann gewährleistet, daß die Fahrzeugbremsen bevorzugt mit Druckluft versorgt werden und nur überschüssige Druckluft zur Zuluftleitung 10 gelangen kann. Im Hinblick auf die geringen Luftmengen, die zur Regelung des Flüssigkeitspegels im Sackraum 8 benötigt werden, ist jedoch die Druckluftversorgung der Zuluftleitung 10 praktisch immer unproblematisch.

Die Druckluft kann auch für pneumatisch betätigte Steuerungsorgane der Pumpe herangezogen werden, beispielsweise pneumatisch betätigte Zulauf- oder Umlaufventile u.dgl. Hierbei ist zweckmäßig, diese Steuerungsorgane so auszubilden, daß die Zuluftleitung nur beim Pumpbetrieb Druckluft erhält.

Das Schwimmerventil 11 an der Zuluftleitung 10 kann gegebenenfalls auch entfallen. Die Anordnung des Schwimmerventiles 11 ist jedoch zweckmäßig, um in jedem Falle einen Rückschlag von Pumpmedium in die Zuluftleitung 10 zu verhindern.

## Patentansprüche

1. Kolben- bzw. Plungerpumpe mit mehreren jeweils als Zylinder bzw. Zylinderbohrungen ausgebildeten und durch Saug- und Druckventil abgeschlossenen Kolben- bzw. Plungerarbeitsräumen sowie einem Pumpenkörper (1), der mehrere Saugventile (5) sowie eine mehrere Saugventile eingangsseitig verbindende horizontale Saugsammelleitung (4) und einen als Teil des Pumpenkörpers neben der Saugsammelleitung ausgebildeten Sackraum (8) umfaßt, der in einem unteren Bereich mit der Saugsammelleitung kommuniziert und nach Art eines Windkessels als Schwingungsdämpfer wirken kann,
**dadurch gekennzeichnet**,
daß die Zylinder bzw. Zylinderbohrungen der Kolben bzw. Plunger (2) liegend angeordnet sind und jeweils mit Vertikalbohrungen (3) kommunizieren, in bzw. an denen die Saug- und Druckventile (5,6) angeordnet sind,
daß die unteren Enden der Vertikalbohrungen mit der Saugsammelleitung (4) verbunden sind und
daß der neben der Saugsammelleitung angeordnete Sackraum (8) teilweise oberhalb der Saugsammelleitung liegt.

2. Kolben- bzw. Plungerpumpe nach Anspruch 1,
**dadurch gekennzeichnet**,
daß eine einzige Öffnung (7) zur Verbindung zwischen der Saugsammelleitung (4) und dem Sackraum (8) an einem axial mittleren Abschnitt der Saugsammelleitung (4) angeordnet ist.

3. Kolben- bzw. Plungerpumpe nach Anspruch 1 oder 2,
**dadurch gekennzeichnet**,
daß die Öffnung (7) bzw. Öffnungen an einem vertikal unteren Querschnittsbereich der Saugsammelleitung (4) angeordnet sind.

4. Kolben- bzw. Plungerpumpe
nach einem der Ansprüche 1 bis 3,
**dadurch gekennzeichnet**,
daß die Öffnung (7) als in Richtung der Achse der Saugsammelleitung (4) erstrecktes Langloch ausgebildet ist.

5. Kolben- bzw. Plungerpumpe
nach einem der Ansprüche 1 bis 4,
**dadurch gekennzeichnet,**
daß die Verbindung (7) zwischen Sackraum (8) und Saugsammelleitung (4) einen großen Querschnitt - z.B. in ähnlicher Größenordnung wie der Querschnitt der Saugsammelleitung - aufweist.

6. Kolben- bzw. Plungerpumpe
nach einem der Ansprüche 1 bis 5,
**dadurch gekennzeichnet**,
daß die Höhe des Pegels des vom Sackraum (8) aufgenommenen Pumpmediums regelbar ist.

7. Kolben- bzw. Plungerpumpe nach Anspruch 6,
**dadurch gekennzeichnet**,
daß der Sackraum (8) eine Belüftungsleitung (10) mit einem Schwimmerventil besitzt, welches so angeordnet bzw. ausgebildet ist, daß es vom Pumpmedium im Sackraum (8) bei Überschreitung eines Sollpegels geschlossen wird und bei Unterschreitung des Sollpegels bzw. Unterdruck im Sackraum (8) zu öffnen vermag.

8. Kolben- bzw. Plungerpumpe nach Anspruch 6 oder 7,
**dadurch gekennzeichnet**,
daß der Sackraum (8) mit einer Absaugleitung (12) versehen ist, deren Eingangsöffnung etwa in Höhe des Sollpegels angeordnet ist.

9. Kolben- bzw. Plungerpumpe nach Anspruch 8,
**dadurch gekennzeichnet**,
daß die Absaugleitung (12) im Bereich einer Verengung (14) der Saugleitung (15) in dieselbe einmündet, derart, daß beim Pumpbetrieb an der Verengung (14) auftretender Unterdruck relativ zum Druck im Sackraum (8) zur Absaugung von Luft nutzbar ist.

10. Kolben- bzw. Plungerpumpe nach Anspruch 8,
**dadurch gekennzeichnet**,
daß die Absaugleitung (12) eingangseitig einer Ladepumpe (16) angeschlossen ist, die ihrerseits eingangsseitig der Verdrängerpumpe angeordnet ist.

11. Kolben- bzw. Plungerpumpe
nach einem der Ansprüche 6 bis 10,
**dadurch gekennzeichnet,**
daß die Belüftungsleitung (10) mit einer Druckluftquelle verbindbar ist, deren Druck oberhalb des Druckes des Pumpmediums im Sackraum (8) liegt.

12. Kolben- bzw. Plungerpumpe
nach einem der Ansprüche 6 bis 11,
**dadurch gekennzeichnet**,
daß an bzw. in der Belüftungsleitung (10) eine Drossel (13) angeordnet ist, welche den zuführbaren Luftstrom entsprechend dem möglichen Absaugstrom in der Absaugleitung (12) begrenzt.

## Claims

1. Piston or plunger pump having a plurality of piston or plunger working spaces, in each case designed as cylinders or cylinder bores and closed off by a suction valve and a pressure valve, as well as a pump body (1) which contains a plurality of suction valves (5) as well as a horizontal suction collecting line (4), connecting a plurality of suction valves on the inlet side, and a blind space (8) which is designed as part of the pump body next to the suction collecting line and which communicates with the suction collecting line in a lower region and can act like an air receiver as a vibration damper, characterized in that the cylinders or cylinder bores of the pistons or plungers (2) are arranged horizontally or vertically and in each case communicate with vertical bores (3) or horizontal bores, in which or at which the suction and pressure valves (5, 6) are arranged, in that the lower ends of the bores are connected to the suction collecting line (4), and in that the blind space (8) arranged next to the suction collecting line lies partly or completely above the suction collecting line.

2. Piston or plunger pump according to Claim 1, characterized in that a single or plurality of openings (7) for the connection between the suction collecting line (4) and the blind space (8) are arranged at an axially central section of the suction collecting line (4).

3. Piston or plunger pump according to Claim 1 or 2, characterized in that the opening (7) or openings are arranged at a vertically lower cross-sectional region of the suction collecting line (4).

4. Piston or plunger pump according to one of Claims 1 to 3, characterized in that the opening (7) is designed as an elongated hole extended in the direction of the axis of the suction collecting line (4).

5. Piston or plunger pump according to one of Claims 1 to 4, characterized in that the connection (7) between blind space (8) and suction collecting line (4) has a large cross-section - e.g. in a similar order of magnitude to the cross-section of the suction collecting line.

6. Piston or plunger pump according to one of Claims 1 to 5, characterized in that the level of the pumping medium received by the blind space (8) is controllable.

7. Piston or plunger pump according to Claim 6, characterized in that the blind space (8) has a ventilation line (10) having a float valve which is arranged or designed in such a way that it is closed by the pumping medium in the blind space (8) when a desired level is exceeded and is able to open when the level falls below the desired level or there is a vacuum in the blind space (8).

8. Piston or plunger pump according to Claim 6 or 7, characterized in that the blind space (8) is provided with an extraction line (12), the inlet opening of which is arranged approximately at the desired level.

9. Piston or plunger pump according to Claim 8, characterized in that the extraction line (12) leads into the suction line (15) in the region of a constriction (14) of the latter in such a way that a vacuum, occurring at the constriction (14) during pumping operation, relative to the pressure in the blind space (8) can be utilized for extracting air.

10. Piston or plunger pump according to Claim 8, characterized in that the extraction line (12) is attached on the inlet side of a charge pump (16), which in turn is arranged on the inlet side of the displacement pump.

11. Piston or plunger pump according to one of Claims 6 to 10, characterized in that the ventilation line (10) can be connected to a compressed-air source, the pressure of which is above the pressure of the pumping medium in the blind space (8).

12. Piston or plunger pump according to one of Claims 6 to 11, characterized in that a choke (13) is arranged at or in the ventilation line (10), which choke (13) limits the air flow which can be supplied in accordance with the possible extraction flow in the extraction line (12).

## Revendications

1. Pompe à pistons ou à plongeurs comportant plusieurs espaces de travail de piston ou de plongeur formés de cylindres ou d'alésages de cylindre et fermés par des clapets d'aspiration et de refoulement, et un corps de pompe (1) qui contient plusieurs clapets d'aspiration (5), une conduite collectrice d'aspiration horizontale (4) reliant du côté entrée plusieurs clapets d'aspiration, et un espace borgne (8) fait comme partie du corps de pompe près de la conduite collectrice d'aspiration et qui communique dans une partie inférieure avec la conduite collectrice d'aspiration et peut agir comme amortisseur de vibration à la manière d'une boîte à vent, caractérisée par le fait que les cylindres ou les alésages de cylindre des pistons ou des plongeurs (2) sont placés horizontalement ou verticalement et communiquent respectivement avec des alésages verticaux ou des alésages horizontaux (3) dans ou sur lesquels sont placés les clapets d'aspiration et de refoulement (5, 6), que les extrémités inférieures des alésages sont reliées à la conduite collectrice d'aspiration (4), et que l'espace borgne (8) situé près de la conduite collectrice d'aspiration est placé en partie ou en totalité au-dessus de cette conduite.

2. Pompe à pistons ou à plongeurs selon la revendication 1, caractérisée par le fait qu'une ou plusieurs ouvertures (7) assurant la liaison entre la conduite collectrice d'aspiration (4) et l'espace borgne (8) sont prévues sur une partie médiane axialement de la conduite collectrice d'aspiration (4).

3. Pompe à pistons ou à plongeurs selon l'une des revendications 1 et 2, caractérisée par le fait que l'ouverture (7) ou les ouvertures sont prévues sur une partie inférieure verticalement de la section de la conduite collectrice d'aspiration (4).

4. Pompe à pistons ou à plongeurs selon l'une des revendications 1 à 3, caractérisée par le fait que l'ouverture (7) est un trou allongé dans la direction de l'axe de la conduite collectrice d'aspiration (4).

5. Pompe à pistons ou à plongeurs selon l'une des revendications 1 à 4, caractérisée par le fait que la liaison (7) entre l'espace borgne (8) et la conduite collectrice d'aspiration (4) a une grande section, par exemple du même ordre de grandeur que la section de la conduite collectrice d'aspiration.

6. Pompe à pistons ou à plongeurs selon l'une des revendications 1 à 5, caractérisée par le fait que le niveau du fluide pompé reçu par l'espace borgne (8) est réglable.

7. Pompe à pistons ou à plongeurs selon la revendication 6, caractérisée par le fait que l'espace borgne (8) comporte une conduite d'aération (10) pourvue d'une soupape à flotteur qui est placée ou faite de façon à être fermée par le fluide pompé se trouvant dans l'espace borgne (8) en cas de dépassement d'un niveau prescrit et à pouvoir s'ouvrir en cas de descente au-dessous de ce niveau prescrit ou de dépression dans l'espace borgne (8).

8. Pompe à pistons ou à plongeurs selon l'une des revendications 6 et 7, caractérisée par le fait que l'espace borgne (8) est pourvu d'une conduite d'aspiration (12) dont l'orifice d'entrée est situé à peu près à la hauteur du niveau prescrit.

9. Pompe à pistons ou à plongeurs selon la revendication 8, caractérisée par le fait que la conduite d'aspiration (12) débouche dans la conduite d'aspiration (15) dans la zone d'un rétrécissement de celle-ci, de façon telle qu'une dépression apparaissant dans le rétrécissement (14) pendant le fonctionnement de la pompe relativement à la pression dans l'espace borgne (8) soit utilisable pour l'aspiration d'air.

10. Pompe à pistons ou à plongeurs selon la revendication 8, caractérisée par le fait que la conduite d'aspiration (12) est raccordée du côté entrée à une pompe de charge (16) qui est elle-même placée du côté entrée de la pompe volumétrique.

11. Pompe à pistons ou à plongeurs selon l'une des revendications 6 à 10, caractérisée par le fait que la conduite d'aération (10) peut être reliée à une source d'air comprimé dont la pression est supérieure à la pression du fluide pompé se trouvant dans l'espace borgne (8).

12. Pompe à pistons ou à plongeurs selon l'une des revendications 6 à 11, caractérisée par le fait que sur ou dans la conduite d'aération (10) est placée une restriction (13) qui limite le débit d'air pouvant être amené d'après le débit possible d'aspiration dans la conduite d'aspiration (12).
